# EUROPÄISCHE PATENTSCHRIFT

(11) **EP 1 224 358 B1**
(45) Veröffentlichungstag und Bekanntmachung des Hinweises auf die Patenterteilung: **21.12.2005**
(21) Anmeldenummer: 00969052.0
(22) Anmeldetag: 12.10.2000
(51) Int. Cl.: E01C 13/08, G09F 19/00

(54) **Verfahren zur Schaffung einer Werbefläche durch maschinelle Pflanzung oder Setzung der Pflanzen**
Method for obtaining an advertising area by maschine planting or setting of the plants
Procédé pour l'obtention d'un espace publicitaire par plantation machinal des plantes

(30) Priorität: 12.10.1999 AT 172799
(43) Veröffentlichungstag der Anmeldung: 24.07.2002
(73) Patentinhaber: Trans-Business-Consulting GmbH & Co, 2301 Gross Enzersdorf (AT)
(72) Erfinder: LEGERER, Otto, A-2380 Perchtoldsdorf (AT); STATTMANN, Christian, A-9020 Klagenfurt (AT)
(74) Vertreter: Krause, Peter
(86) Internationale Anmeldenummer: PCT/AT2000/000266
(87) Internationale Veröffentlichungsnummer: WO 2001/027392

(56) Entgegenhaltungen:
- CH-A- 689 320
- DE-A- 19 710 751
- DE-U- 29 907 795
- US-A- 5 681 129

## Beschreibung

Die Erfindung betrifft ein Verfahren zur Schaffung einer Werbefläche durch maschinelle Pflanzung oder Setzung der Pflanzen, beispielsweise von mit Kunst- oder Naturrasen versehenen bzw. aus Sträuchern oder Bäumen gebildete Grün-, Formschnitt-, Sport- oder Spielflächen, beispielsweise Fußball-, Landhockey-, Cricketfelder, Golfanlagen, od. dgl., als, gegebenenfalls mehrfärbige, Werbefläche.

Es ist hinlänglich bekannt, bei Sportveranstaltungen, insbesondere wenn sie auch mittels Fernsehen übertragen werden, Werbeflächen am Spielfeldrand zu platzieren. Derartige Werbung wird auch im Allgemeinen als Bandenwerbung bezeichnet, da entweder eigene Werbeflächen aufgestellt werden oder die am Spielfeldrand angeordnete Bande bzw. Umgrenzung als Werbefläche Verwendung findet. Nachteilig bei dieser Art der Werbung ist, dass durch das Aufeinandertreffen von zwei verschiedenen Werbemanagements, nämlich einerseits der Betreibergesellschaft des Fernsehens und anderseits der Sportveranstalter, die beide Interesse am Verkauf von Werbung an sich und auch der Werbezeiten haben, ein Einklang selten zu finden ist.

Natürlich ist jede Fernsehgesellschaft bestrebt, ihre Werbemöglichkeiten für ihren kommerziellen Erfolg zu nützen. Es werden daher die Werbungen, die sich nicht finanziell in den Einnahmen der Fernsehgesellschaften niederschlagen, eher restriktiv behandelt. Natürlich liegt es im Interesse der Allgemeinheit, den Ablauf der Sportart dem Zuschauer näher zu bringen und nicht eine Werbeveranstaltung zu übertragen.

Dieser Konflikt führt trotzdem oft zu den unwahrscheinlichsten Situationen, die sich sehr nachteilig auf den Sport auswirken können. So erhalten Sportveranstalter in der Planungsphase der Veranstaltung keine entsprechenden Zusagen der Fernsehgesellschaft über eventuelle Übertragungen bzw. Übertragungszeiten, wodurch die etwaigen Sponsoren ihr Interesse an der Veranstaltung verlieren. Ohne Sponsoren ist aber in der heutigen Zeit keine Durchführung einer Veranstaltung und schon gar nicht einer Großveranstaltung mehr möglich. Auch strikten Weisungen seitens der Fernsehgesellschaft über entsprechende Aufnahmestellen oder -orte ist schwer beizukommen.

In letzter Zeit hat dieser Konflikt über die kommerzielle Verwertbarkeit der Werbung zu Auswüchsen geführt, die mit dem Sport nicht vereinbar sind. Es besteht unter anderem die Gefahr, dass Spieler angehalten werden könnten, in der Nähe von bestimmten Werbetafeln Verletzungen zu simulieren, um die Übertragungszeit dieser bestimmten Werbetafel zu verlängern.

Um beispielsweise derartige Zustände zu unterbinden wurden in der jüngsten Vergangenheit neue Wege eingeschlagen.

Aus der CH 689 320 A ist ein Verfahren zur Nutzung von Flächen als Werbeflächen bekannt, bei dem die Bepflanzung der Fläche, insbesondere eines Rasens, für einen visuellen Werbeträger durch ihre verschiedene Gattung erfolgt. Der visuelle Werbeträger kann auch durch verschiedenen Wuchs und Farbe erreicht werden. Ebenso kann der visuelle Werbeträger auch durch eine mechanische Veränderung, beispielsweise durch einen besonderen Schnitt oder durch eine chemische Veränderung, beispielsweise durch Aufsprühen einer Farbe, hergestellt werden.

Ferner ist aus der US 5 681 129 A ein Verfahren und eine Vorrichtung zum Markieren von Rasenflächen bekannt. Der Gegenstand dieses Dokumentes ist ebenfalls darauf ausgerichtet, Flächen, wie Rasenflächen auf einem Sportgelände zu Werbezwecken auszunützen. Dabei werden ein Abbild des bildlichen Werbeträgers und das in Sektoren aufgeteilte Spielfeld in einem Computer gespeichert. Punktweise wird dann der Werbeträger auf dem Rasen dargestellt.

Darüber hinaus ist aus der DE 197 10 751 A ein Verfahren und Werbeträger zur Anzeige von Werbebotschaften bekannt. Dabei wird die Werbebotschaft virtuell auf den Werbeträger, der beispielsweise im Sportstadion angeordnet ist, aufgebracht.

Aufgabe der Erfindung ist es daher, einerseits die oben aufgezeigten Nachteile zu vermeiden und anderseits eine zusätzliche Werbefläche, die wiederum, gegebenenfalls von beiden Seiten, kommerziell genutzt werden kann, zu schaffen, die auch beliebig oft, genau den vorgegebenen Parametern, einfach und rasch, dupliziert werden kann.

Diese Aufgabe wird durch die Erfindung nach Anspruch 1 gelöst.

Das erfindungsgemäße Verfahren schafft eine Werbefläche durch maschinelle Pflanzung oder Setzung der Pflanzen als Werbefläche, wobei
- die Bepflanzung der Fläche für vorgesehene Werbedesigns in Form flächiger Logos, Zeichen, Symbole oder Schriftzüge durch unterschiedliche Gattungen, insbesondere unterschiedlichen Alters, erfolgt, wobei
- zur maschinellen Pflanzung oder Setzung von natürlichen, künstlichen oder biologisch veränderten Pflanzen ein auf einem virtuellen Koordinatensystem basierendes, elektronisches Steuerungsprogramm eingesetzt wird und
- eine computergesteuerte, fahrbare Bearbeitungsmaschine, beispielsweise eine Setzmaschine mit dem auf dem virtuellen Koordinatensystem basierenden, elektronischen Steuerungsprogramm eingesetzt wird und
- die Computer-Steuerung, insbesondere auf einem Impuls- und Zeilenprogramm basiert und auf virtuellen Koordinaten aufbaut, wobei die Koordinatenpunkte die flächigen Werbedesigns definieren.

Mit der Erfindung ist es erstmals möglich, die kompliziertesten Werbedesigns, durch den Einsatz von einem elektronischen Steuerungsprogramm für die Bepflanzung der Rasenfläche zu einem Werbedesign, in einfachster Weise herzustellen. Ferner wird durch die Erfindung die Qualität, insbesondere bei einer Duplizierung, weit erhöht, wodurch für den Betrachter die Werbebotschaft rasch, bewusst oder unbewusst, erfassbar ist.

Ein weiterer Vorteil der Erfindung ist darin zu sehen, dass eine zusätzliche Werbefläche geschaffen wird, ohne einer Verunstaltung oder Verunreinigung bzw. Verschmutzung der Umwelt. Eine derartige Werbefläche steht im Einklang mit der Natur.

Durch den Einsatz einer computergesteuerten, fahrbaren Bearbeitungsmaschine die mit einem auf einem virtuellen Koordinatensystem basierenden, elektronischen Steuerungsprogramm eingesetzt wird, ist eine rationelle Arbeitsweise möglich, wodurch die Herstellkosten minimiert und die Werbefläche maximal ausgenützt werden kann.

Die Computer-Steuerung basiert auf einem Impuls- und Zeilenprogramm und baut auf virtuellen Koordinaten auf. Mit dieser hochtechnologisierten Software sind in einfachster Weise die kompliziertesten Werbedesigns möglich.

Die Fläche für den visuellen Eindruck kann entsprechend der Gestaltung des Logos, Werbesymbols oder -schriftzuges mit unterschiedlicher Farbe versehen sein. Entsprechend der Sport- oder Spielart ist auch eine derartige Aufbringung der Werbebotschaft möglich. Je nach Zusammensetzung des Farbstoffes kann damit auch eine kurzfristige Werbelinie publikumswirksam vermarktet werden.

Natürlich kann die Fläche für den visuellen Eindruck entsprechend der Gestaltung des Logos, Werbesymbols oder -schriftzuges mit verschiedenen, durch Setzungen von Pflanzen erzielbaren Designs versehen werden. Diese Art der Gestaltung der Werbung ist für mittelfristige Strategien gedacht. Es ist durchaus denkbar, dass in einer Saison verschiedene Werbeaussagen von gegebenenfalls verschiedenen Sponsoren wirksam einem breiten Publikum unterbreitet werden. Diese Art der Ausführung ist sehr umweltschonend und sicherlich für den Akteur bzw. Spieler nicht spielstörend und auch nicht gesundheitsgefährdend.

Nach einem weiteren Merkmal der Erfindung werden im elektronischen Steuerungsprogramm die Regeln und Vorgaben der Spielart und/oder der Sportverbände und/oder die Platzverhältnisse berücksichtigt. Um dieses erfindungsgemäße Verfahren universell einsetzen zu können, sind derartige Vorarbeiten, die durchaus softwaremäßig in den Griff zu bekommen sind, von großem Vorteil.

Gemäß einer Weiterbildung der Erfindung werden im elektronischen Steuerungsprogramm die richtige Neigung einer Fernsehkamera und ihr richtiger Aufnahmewinkel in Bezug auf die Ebene des Werbedesigns zwecks seiner Sichtbarmachung und Übertragung festgelegt. Dadurch kann dem Zuschauer vor dem Fernsehschirm das Werbedesign in seiner tatsächlichen Ausführungsform, ohne Verzerrungen od. dgl., übermittelt werden.

Es ist also möglich, eine die Sportausübung nicht behindernde bzw. störende Werbung dem Zuseher, insbesondere dem vor dem Femsehschirm, näher zu bringen, auf die weder die Femsehgesellschaft, noch einzelne Spieler, direkten Einfluss nehmen können. So ist es der Fernsehgesellschaft oder ihrem Kameramann nicht möglich, beispielsweise ein Fußballspiel ohne Spielfeld zu übertragen. Vorgetäuschte Verletzungen an einem bestimmten Ort oder am Spielfeldrand werden künftig nicht simuliert, da sich der Werbeschriftzug oder das Werbesymbol auf das Spielfeld erstreckt. Dadurch leistet die Erfindung einen großen Beitrag zu einem interessanteren und vor allem schnelleren Spiel. Menschliche, auf den finanziellen Kommerz zurückzuführende, Schwächen können mit der Erfindung ausgeschaltet werden.

Es ist aber auch durchaus denkbar, dass die Formschnittfläche einer Strauch- oder Baumreihe als zusätzliche Werbefläche für einen visuellen Werbeträger herangezogen wird.

Nach einem weiteren Merkmal der Erfindung wird der Bepflanzung der Fläche eine, für den Spieler unsichtbare, virtuelle Werbung überlagert. Derartige Werbungen sind ein weiterer Garant, dass dem verantwortlichen Werbefachmann eine ungeahnt breite Palette für die Verwirklichung seiner Kreativität zu Verfügung steht. Diese Art der Werbung wird vom Spieler und eventuell vom Zuschauer nicht störend empfunden, da man die Möglichkeit einer flexiblen Anwendung, beispielsweise in Spielunterbrechungen, nützen kann.

Gemäß einer weiteren Ausgestaltung der Erfindung wird die virtuelle Werbung über computerunterstützte, interne und/oder externe Projektionen aus Lichtquellen durchgeführt. Derartige Projektionen können die Werbebotschaft in hervorragender Weise ergänzen. Auch die softwaremäßige Realisierung solcher Werbeinstrumente ist problemlos. Die Häufigkeit ihres Einsatzes sowie der erzielbare Erfolg sprechen für sich.

Nach einer Ausgestaltung der Erfindung werden biologisch veränderte, insbesondere genmanipulierte, Pflanzen verwendet. Zwar ist es heute noch in einigen Ländern oder Landstrichen untersagt, derartige Pflanzen auszusetzen, jedoch betrifft dies vor allem Lebensmittelpflanzen. Diese Ausgestaltung hat aber den Vorteil, dass eine homogene Spielfläche zu Verfügung steht, die auch einheitlich gepflegt werden kann. Ein weiterer Vorteil liegt darin, dass durch diese Ausgestaltung eine langfristige Strategie durchgezogen werden kann. Ein Hauptsponsor, der sich beispielsweise auf die Erhaltung der Sportstätte konzentriert hat, kann damit seine Präsenz über einen langen Zeitraum bei jeder Veranstaltung dokumentieren.

Die Erfindung wird an Hand eines Ausführungsbeispieles, das in der Zeichnung dargestellt ist, näher erläutert.
Es zeigt:
Fig. 1 ein Spielfeld für Fußball mit einem integrierten Werbesymbol.

Einführend sei festgehalten, dass in der beschriebenen Ausführungsform gleiche Teile bzw. Zustände mit gleichen Bezugszeichen bzw. gleichen Bauteilbezeichnungen versehen werden, wobei die in der gesamten Beschreibung enthaltenen Offenbarungen sinngemäß auf gleiche Teile bzw. Zustände mit gleichen Bezugszeichen bzw. gleichen Bauteilbezeichnungen übertragen werden können.

Gemäß der Fig. ist ein Spielfeld 1 für ein Fußballspiel schematisch dargestellt, wobei dieses mit den Seitenlinien 2 begrenzt ist. Die Tore 3 sind angedeutet, ebenso die Mittelauflage 4. Im Abstand zum Spielfeld 1 ist die Fernsehkamera 5 aufgestellt, wobei diese natürlich das gesamte Spielfeld 1 in ihren Übertragungsbereich einbeziehen muss.

Das Spielfeld 1 ist eine mit überwiegend Naturrasen versehene Grünfläche. Zur Nutzung dieses Spielfeld 1 als Werbefläche, ist großflächig ein visueller Werbeträger 6, beispielsweise ein Werbesymbol, vorgesehen. Um nun diesen Werbeträger 6 für das Publikum und vor allem für den Zuschauer vor dem Fernsehapparat zur Geltung zu bringen, erfolgt die Bepflanzung der Fläche die als Werbeträger 6 genützt wird, entweder mit Pflanzenarten, die sich vom Naturrasen visuell unterscheiden oder die Bepflanzung wird chemisch oder mechanisch verändert.

Für eine visuelle Unterscheidung können beispielsweise biologisch veränderte Pflanzen, insbesondere welche in deren Genstruktur technisch eingegriffen wurde, sorgen. Natürlich könnten auch die in der Werbeträgerfläche angeordneten Pflanzen einen zum Naturrasen unterschiedlichen Wuchs oder eine andere Farbe aufweisen. Ebenso könnte eine andere Gattung Verwendung finden, die den Gesamteindruck nicht sonderlich stört. Für kurzzeitige Werbestrategien könnte aber auch nur die Werbeträgerfläche mit einer sich vom Naturrasen unterscheidenden Farbe versehen werden.

Eine weitere nicht zur Erfindung gehörende Möglichkeit den Werbeträger 6 vom Rasen des Spielfeldes 1 visuell abzuheben, kann darin liegen, dass die Fläche des Werbeträgers 6 mit einer beim Mähen anderen eingesetzten Schnittart ausgeführt wird. Da derart große Flächen, wie die eines Spielfeldes 1, mit einem selbstfahrenden Mähgerät bearbeitet werden, kann dieses Mähgerät - Hardware - mit Software ausgestattet werden, so dass der Arbeitsvorgang des Mähens bzw. Schneidens weitgehenst automatisiert wird. Dabei können die Werbesymbole oder Werbeschriftzüge mit einem extravaganten Schnittdesign erzeugt werden. Die Steuerung des Mähgerätes erfolgt über einen Computer, wobei die Steuerung selbst auf einem Impuls- und Zeilenprogramm, aufbauend auf virtuellen Koordinaten, basiert. Dabei kann für die Höhen-, Winkel-, Seiten- und Tiefenschnittregelungen eine Senkrechtsteuerung zugrunde liegen.

Zur Setzung von Pflanzen, die sich vom Naturrasen unterscheiden, werden Maschinen eingesetzt, die mit einem auf dem Koordinatensystem basierenden, elektronischen Steuerungsprogramm arbeiten. Als Koordinaten können die Seitenlinien 2 Verwendung finden. Natürlich ist es ebenso denkbar, dass die Seitenlinien 2 äquivalent zur Fläche des Werbeträgers 6 ausgestaltet werden.

Bei Anwendung des elektronischen Steuerungsprogramm können die Regeln und Vorgaben der Spielart, der Verbände oder die Platzverhältnisse in der entsprechenden Software berücksichtigt werden. So ist es ohne weiteres durchführbar, dass bei einem Spielfeld 1 für American Football die Fläche des Werbeträgers 6 von den Distanzlinien durchbrochen wird, wobei die Distanzlinien wieder mit Naturrasen ausgeführt werden.

Im elektronischen Steuerungsprogramm kann auch der Aufnahmewinkel der Fernsehkamera zur Fläche des Werbeträgers 6 berücksichtigt werden. Dabei kann es natürlich vorkommen, dass das als Werbeträger 6 dienende Logo für den am Veranstaltungsort anwesenden Zuschauer verzerrt ist. Eine derartige Verzerrung der Darstellung ist nur mit einer Computersteuerung erreichbar. Am Fernsehbild im Wohnzimmer ist dann das Logo in seiner tatsächlichen Ausführung zu betrachten.

Die Anordnung des Werbeträgers 6 am Spielfeld 1 obliegt natürlich einem gewissen Fingerspitzengefühl des dafür Verantwortlichen, kann aber prinzipiell überall auf entsprechend geeigneten Stellen erfolgen. Vorzugsweise soll der visuelle Werbeträger 6 bei Totalaufnahmen des Spielfeldes 1 oder zumindest einer Spielhälfte zur Geltung kommen.

Eine weitere Möglichkeit der Erweiterung des Werbegedankens wird darin zu sehen sein, dass der Spielfeldfläche oder auch nur der Fläche des Werbeträgers 6 eine virtuelle Werbung überlagert wird. Diese Art der Werbung ist für den Spieler nicht sichtbar, jedoch kann sie sehr wohl für den am Veranstaltungsort anwesenden Zuseher oder vor allem dem Fernsehzuschauer als Blickfang dienen. Eine derartige Werbung kann über computerunterstützte, interne und/oder auch externe Projektionen aus Lichtquellen verwirklicht werden.

Ferner ist durch dieses Verfahren der Vorteil gegeben, dass der künstlerischen Freiheit und der Kreativität in zweierlei Hinsicht Entfaltungsmöglichkeiten geboten werden. So kann ein mit Pflanzen befasster Künstler die Spielfläche gestalten und gegebenenfalls ein weiterer Künstler die bildnerische, computerunterstützte, virtuelle Werbung gestalten.

Abschließend sei der Ordnung halber darauf hingewiesen, dass in der Zeichnung einzelne Bauteile und Baugruppen zum besseren Verständnis der Erfindung unproportional und maßstäblich verzerrt dargestellt sind.

## Patentansprüche

1. Verfahren zur Schaffung einer Werbefläche durch maschinelle Pflanzung oder Setzung der Pflanzen, beispielsweise von mit Kunst- oder Naturrasen versehenen bzw. aus Sträuchern oder Bäumen gebildete Grün-, Formschnitt-, Sport- oder Spielflächen (1), beispielsweise Fußball-, Landhockey-, Cricketfelder, Golfanlagen, od. dgl., als, gegebenenfalls mehrfärbige, Werbefläche, wobei
- die Bepflanzung der Fläche für vorgesehene Werbedesigns (6) in Form flächiger Logos, Zeichen, Symbole oder Schriftzüge durch unterschiedliche Gattungen, insbesondere unterschiedlichen Alters, erfolgt, wobei
- zur maschinellen Pflanzung oder Setzung von natürlichen, künstlichen oder biologisch veränderten Pflanzen ein auf einem virtuellen Koordinatensystem basierendes, elektronisches Steuerungsprogramm eingesetzt wird und
- eine computergesteuerte, fahrbare Bearbeitungsmaschine, beispielsweise eine Setzmaschine mit dem auf dem virtuellen Koordinatensystem basierenden, elektronischen Steuerungsprogramm eingesetzt wird und
- die Computer-Steuerung, insbesondere auf einem Impuls- und Zeilenprogramm basiert und auf virtuellen Koordinaten aufbaut, wobei die Koordinatenpunkte die flächigen Werbedesigns (6) definieren.

2. Verfahren nach Anspruch 1, **dadurch gekennzeichnet, dass** im elektronischen Steuerungsprogramm die Regeln und Vorgaben der Spielart und/oder der Sportverbände und/oder der Platzverhältnisse berücksichtigt werden.

3. Verfahren nach Anspruch 1 oder 2, **dadurch gekennzeichnet, dass** im elektronischen Steuerungsprogramm die richtige Neigung einer Fernsehkamera (5) und ihr richtiger Aufnahmewinkel in Bezug auf die Ebene des Werbedesigns (6) zwecks seiner Sichtbarmachung und Übertragung festgelegt werden.

4. Verfahren nach mindestens einem der Ansprüche 1 bis 3, **dadurch gekennzeichnet, dass** der Bepflanzung der Fläche eine, für den Spieler unsichtbare, virtuelle Werbung überlagert wird.

5. Verfahren nach Anspruch 4, **dadurch gekennzeichnet, dass** die virtuelle Werbung über computerunterstützte, interne und/oder externe Projektionen aus Lichtquellen durchgeführt wird.

6. Verfahren nach Anspruch 1, **dadurch gekennzeichnet, dass** biologisch veränderte, beispielsweise genmanipulierte, Pflanzen verwendet werden.

## Claims

1. Method to create an advertising surface by planting or placing plants mechanically, for example on lawn, garden, sports or playing field surfaces (1), e.g. football, hockey, cricket fields, golf courses or the like, covered with artificial or natural lawn or formed using bushes or trees, as a - possibly multi-coloured - advertising surface, whereby
- the surface is planted for planned advertising designs (6) in the form of large-surface logos, signs, symbols or letters with different species, in particular at different stages of growth, whereby
- an electronic control program based on a virtual coordinates system is used to plant or place natural, artificial or biologically modified plants mechanically, and
- a computer-controlled, mobile processing machine, for example a planting machine with the electronic control program based on the virtual coordinates system is used, and
- computer control, in particular based on an impulse and line program and based on virtual coordinates, whereby the coordinate points define the large-surface advertising designs (6).

2. Method in accordance with Claim 1, **characterised by** the fact that the rules and standards of the type of game and/or the sports associations and/or space conditions are taken into account in the electronic control program.

3. Method in accordance with Claim 1 or 2, **characterised by** the fact that the correct inclination of a television camera (5) and its correct recording angle with regard to the plane of the advertising design (6) can be defined in the electronic control program for the purpose of making it visible and broadcasting it.

4. Method in accordance with at least one of Claims 1 to 3, **characterised by** the fact that virtual advertising that is invisible to the player is superimposed on the planting of the surface.

5. Method in accordance with Claim 4, **characterised by** the fact that the virtual advertising is implemented via computer-supported, internal and/or external projections from light sources.

6. Method in accordance with Claim 1, **characterised by** the fact that biologically modified, for example genetically manipulated plants are used.

## Revendications

1. Procédé à suivre pour créer une surface publicitaire grâce à la plantation mécanique de plantes, par exemple de surfaces vertes, façonnées, de sport ou de jeu (1) composées de buissons ou d'arbres, ou de gazon artificiel ou naturel, par exemple des terrains de football, d'hockey sur gazon, de criquet ou de golf, ou du même genre, en tant que surface publicitaire multicolore le cas échéant,
- la plantation de la surface se faisant sous forme de logos, de signes, de symboles ou d'écritures de différentes espèces, en particulier de différents âges, pour les dessins publicitaires (6) prévus,
- la plantation mécanique de plantes naturelles, artificielles ou biologiquement modifiées étant assurée par un logiciel de commande électronique basé sur un système de coordonnées virtuel,
- et par une machine de traitement commandée par ordinateur, mobile, par exemple par une machine de plantation utilisant le logiciel de commande électronique basé sur un système de coordonnées virtuel,
- et la commande par ordinateur se basant en particulier sur un programme d'impulsion et de lignes et sur des coordonnées virtuelles, les points des coordonnées définissant les dessins publicitaires (6).

2. Procédé à suivre selon la revendication 1 **caractérisé par le fait que** les règles du genre de sport et/ou des associations sportives et/ou des conditions de l'emplacement soient prises en compte dans le logiciel de commande électronique.

3. Procédé à suivre selon la revendication 1 ou 2 **caractérisé par le fait que** la bonne inclinaison de la caméra de télévision (5) et son bon angle de prise par rapport au plan du dessin publicitaire (6) soient définis dans le logiciel de commande électronique pour assurer la visibilité et la bonne transmission du dessin publicitaire (6).

4. Procédé à suivre selon au moins une des revendications 1 à 3 **caractérisé par le fait qu'**une publicité virtuelle invisible pour le joueur soit superposée sur la surface de plantation.

5. Procédé à suivre selon la revendication 4 **caractérisé par le fait que** la publicité virtuelle soit assurée par des projections internes et/ou externes assistées par ordinateurs, à partir de sources lumineuses.

6. Procédé à suivre selon la revendication 1 **caractérisé par le fait que** des plantes biologiquement modifiées, par exemple des plantes génétiquement modifiées, soient utilisées.
